# FASCICULE DE BREVET EUROPEEN

(11) **EP 3 809 441 B1**
(45) Date de publication et mention de la délivrance du brevet: **02.04.2025**
(21) Numéro de dépôt: 20202252.1
(22) Date de dépôt: 16.10.2020
(51) Int. Cl.: H01H 71/04, H01H 71/12, H01H 71/24, H01H 71/74, H01H 73/64

(54) **APPAREIL DE PROTECTION D'UNE INSTALLATION ÉLECTRIQUE EN COURANT ALTERNATIF**
SCHUTZGERÄT EINER ELEKTRISCHEN ANLAGE MIT WECHSELSTROM
DEVICE FOR PROTECTING AN ALTERNATING CURRENT ELECTRICAL INSTALLATION

(30) Priorité: 16.10.2019 FR 1911518
(43) Date de publication de la demande: 21.04.2021
(73) Titulaire: Legrand France, 87000 Limoges (FR); Legrand SNC, 87000 Limoges (FR)
(72) Inventeur: LECLERCQ, Benjamin, 83440 MONTAUROUX (FR); MASSE, Dany, 06250 MOUGINS (FR)
(74) Mandataire: Santarelli

(56) Documents cités:
- FR-A1- 3 046 289
- US-A- 3 566 189
- US-A1- 2001 026 428
- US-A1- 2009 021 879
- US-A1- 2011 242 720

## Description

### Domaine technique de l'invention

L'invention a trait aux appareils de protection d'une installation électrique en courant alternatif.

### Etat de la technique

Il est connu de l'état de la technique, notamment par la demande de brevet américain US 2011/242720 A1 ou la demande de brevet français 3 046 289, des appareils de protection d'une installation électrique en courant alternatif tels que représentés sur les figures 1 à 3 des dessins annexés, sur lesquels :
- la figure 1 est une vue en perspective d'un tel appareil de protection connu, prise de droite, en haut et en avant de cet appareil ;
- la figure 2 montre de façon très schématique le circuit électrique d'un premier mode de réalisation de l'appareil connu et le mécanisme de commande des contacts mobiles que comporte ce circuit électrique ; et
- la figure 3 montre de façon très schématique le circuit électrique d'un second mode de réalisation de l'appareil connu et le mécanisme de commande des contacts mobiles que comporte ce circuit électrique.

L'appareil électrique 10 montré sur la figure 1 a une forme globalement parallélépipédique.

Il présente deux faces principales, respectivement une face gauche 11 et une face droite 12, et des faces latérales s'étendant de l'une à l'autre des faces principales 11 et 12, à savoir une face arrière 13, une face supérieure 14, une face avant 15 et une face inférieure 16.

La face arrière 13 présente une échancrure 17 pour le montage de l'appareil 10 sur un rail de support normalisé à profil en Ω (non représenté).

La face avant 15 présente, en position centrale, sur à peu près la moitié de sa longueur, un nez 18 présentant une manette 19.

Ici, l'appareil 10 est du type modulaire, c'est-à-dire qu'outre sa forme globalement parallélépipédique, sa largeur (distance entre les deux faces principales 11 et 12) est un multiple d'une valeur normalisée, connue sous le nom de « module », qui est de l'ordre de 18 mm.

Ici, l'appareil 10 a une largeur d'un module.

L'appareil 10 est configuré, conformément au format modulaire, pour appartenir à une rangée d'appareils modulaires disposés côte-à-côte en étant fixés par l'arrière sur le rail de support disposé horizontalement.

La face supérieure 14 présente deux orifices d'introduction 20 et 21 donnant accès respectivement à une borne de raccordement 22 et à une borne de raccordement 23. L'orifice 20 et la borne 22 sont situés à gauche. L'orifice 21 et la borne 23 sont situés à droite.

De même, la face inférieure 16 présente deux orifices d'introduction, un premier orifice et un deuxième orifice donnant accès respectivement à une borne de raccordement 26 et à une borne de raccordement 27. Le premier orifice et la borne 26 sont situés à gauche. Le deuxième orifice et la borne 27 sont situés à droite.

Chacune des bornes de raccordement 22, 23, 26 et 27 est prévue pour recevoir un tronçon d'extrémité dénudé d'un câble électrique ou une dent d'un peigne de répartition horizontale de l'électricité dont le pas (entraxe entre deux dents successives) est d'un module.

Ici, les bornes 22 et 23 situées en haut sont prévues pour être raccordées aux deux pôles d'un réseau de distribution de l'électricité tandis que les deux bornes 26 et 27 situées en bas sont prévues pour être raccordées à un circuit d'installation électrique à protéger.

L'appareil 10 est un disjoncteur différentiel à un pôle protégé, c'est-à-dire ayant un circuit électrique opérant une détection de court-circuit et de surintensité dans le circuit de cheminement du pôle protégé (fonction disjoncteur) et opérant une détection de différence d'intensités du courant circulant dans le circuit de cheminement du pôle protégé et dans le circuit de cheminement du pôle non protégé (fonction différentielle).

Ici, la borne 22 et la borne 26 situées à gauche sont prévues pour le pôle de l'installation électrique à protéger, qui est une phase, tandis que la borne 23 et la borne 27 situées à droite sont prévues pour le pôle de l'installation électrique non protégé, qui est le neutre.

Le circuit de cheminement de courant entre les bornes 22 et 26 situées à gauche comporte en série un organe de déclenchement magnétique 30, un contact fixe 31, un contact mobile 32, un organe de déclenchement thermique 33 et un enroulement 34 faisant partie d'un transformateur 35 de détection de défaut différentiel.

Le circuit de cheminement entre les bornes 23 et 27 situées à droite comporte en série un contact fixe 36, un contact mobile 37 et un enroulement 38 faisant partie du transformateur 35 de détection de défaut différentiel.

Le transformateur 35 comporte, en outre de l'enroulement 34 du circuit de cheminement entre les bornes 22 et 26 situées à gauche et de l'enroulement 38 du circuit de cheminement entre les bornes 23 et 27 situées à droite, qui forment les enroulements primaires, un enroulement secondaire 39, et une armature annulaire (circuit magnétique) 40 autour de laquelle sont effectuées l'enroulement secondaire 39 et les enroulements primaires 34 et 38.

L'enroulement secondaire 39 du transformateur 35 est relié par deux conducteurs électriques 41 et 42 à une carte électronique 43.

Ici, l'organe de déclenchement magnétique 30 fait partie d'un organe compact 44 comportant en outre un relais de déclenchement 45. La carte électronique 43 est reliée d'une part par deux conducteurs 28 et 29 respectivement à la borne 22 et à la borne 23 et d'autre part par deux conducteurs 46 et 47 au relais de déclenchement 45.

Pour commander les contacts mobiles 32 et 37, l'appareil 10 comporte un mécanisme 50, en général appelé serrure.

La manette 19 située à l'extérieur de l'appareil 10 permet d'agir manuellement sur la serrure 50.

L'organe de déclenchement magnétique 30, l'organe de déclenchement thermique 33 et l'ensemble formé par le relais de déclenchement 45 relié à la carte électronique 43 sont configurés pour agir si besoin sur la serrure 50.

La serrure 50 a deux positions stables, respectivement une position de sectionnement où les deux contacts mobiles 32 et 37 sont chacun à l'écart des contacts fixes 31 et 36 correspondants et une position d'enclenchement où chacun des deux contacts mobiles 32 et 37 est en appui sur les contacts fixes 31 et 36 correspondants.

La manette 19, en saillie de la face avant 15, permet d'agir manuellement sur la serrure 50 pour passer de la position de sectionnement à la position d'enclenchement ou inversement.

L'organe de déclenchement magnétique 30, l'organe de déclenchement thermique 33 et le relais de déclenchement 45 sont configurés pour agir automatiquement sur la serrure 50 pour passer de la position d'enclenchement à la position de sectionnement quand se produisent des conditions de cheminement de courant prédéterminées.

L'organe de déclenchement magnétique 30 agit sur la serrure 50 en cas de court-circuit, l'organe de déclenchement thermique 33 agit en cas de surintensité prolongée et le relais de déclenchement 45 agit en cas de défaut différentiel.

En pratique, l'organe de déclenchement magnétique 30 est formé par une bobine disposée autour d'un noyau commandant un percuteur agissant en cas de court-circuit sur la serrure 50. L'organe de déclenchement thermique 33 est formé par un bilame se déformant en cas de surintensité prolongée et agissant du fait de sa déformation sur la serrure 50. Le relais de déclenchement 45, qui fait partie du même organe compact 44 que l'organe de déclenchement magnétique 30, est formé par une autre bobine disposée autour d'un même noyau mobile. Cette autre bobine est alimentée par la carte électronique 43 qui réagit à la tension fournie par l'enroulement secondaire 39 du transformateur 35 en cas de différence entre l'intensité circulant dans l'enroulement 34 et l'intensité circulant dans l'enroulement 38, c'est-à-dire en cas de défaut différentiel. Lorsque le relais de déclenchement 45 est ainsi alimenté, il entraîne le noyau mobile qui commande le percuteur agissant sur la serrure 50 pour déclencher le passage de la position d'enclenchement à la position de sectionnement.

Le mode de réalisation de l'appareil 10 illustré sur la figure 3 est semblable à celui illustré sur la figure 2 si ce n'est qu'il ne comporte pas l'organe de déclenchement thermique 33, la protection contre les surintensités prolongées faisant intervenir un transformateur de mesure d'intensité 202.

Le transformateur 202 comporte une armature annulaire 203 entourant un élément conducteur du circuit de cheminement de courant entre les bornes 22 et 26 et comporte un enroulement 204 autour de l'armature annulaire 203.

L'enroulement 204 est relié à la carte électronique 43 par deux conducteurs électriques 205 et 206. La carte 43 réagit non seulement à la tension fournie par l'enroulement 39 du transformateur 35, mais aussi à la tension fournie par l'enroulement 204 du transformateur de mesure d'intensité 202.

Tout comme l'organe de déclenchement thermique 33, le transformateur 202 est disposé entre le contact mobile 32 et la borne 26, mais alors que l'organe de déclenchement thermique 33 est disposé entre le contact mobile 32 et l'enroulement 34, le transformateur 202 est disposé entre l'enroulement 34 et la borne 26.

Ici, la carte électronique 43 réagit non seulement à la tension fournie par l'enroulement secondaire 39 du transformateur 35, mais aussi à la tension fournie par l'enroulement 204 du transformateur 202.

En cas de surintensité prolongée, la carte électronique 43 alimente le relais de déclenchement 45, ce qui entraîne le noyau mobile qui commande le percuteur agissant sur la serrure 50 pour déclencher le passage de la position d'enclenchement à la position de sectionnement.

### Exposé de l'invention

L'invention vise à fournir de façon simple, commode et économique une information sur le courant circulant dans un appareil électrique de protection d'une installation électrique en courant alternatif, ou une information pouvant en être déduite telle que la consommation d'énergie électrique par la portion d'installation électrique reliée aux bornes de sortie de l'appareil de protection.

L'invention propose à cet effet un appareil de protection d'une installation électrique en courant alternatif, ayant une première borne de raccordement d'arrivée pour un premier pôle électrique, une deuxième borne de raccordement d'arrivée pour un deuxième pôle électrique différent du premier pôle électrique et une première borne de raccordement de départ pour le premier pôle électrique, chaque dite borne de raccordement étant configurée pour recevoir un tronçon d'extrémité dénudé d'un câble électrique ou une dent d'un peigne de répartition horizontale ; lequel appareil comporte :
- un premier circuit de cheminement de courant entre la première borne de raccordement d'arrivée et la première borne de raccordement de départ, comportant un contact fixe et un contact mobile ;
- un mécanisme de commande du contact mobile ayant deux positions stables, respectivement une position de sectionnement où le contact mobile est à l'écart du contact fixe et une position d'enclenchement où le contact mobile est en appui sur le contact fixe ;
- une manette pour agir manuellement sur le mécanisme de commande afin de passer de la position de sectionnement à la position d'enclenchement ou de la position d'enclenchement à la position de sectionnement ;
- un organe compact comportant un organe de déclenchement magnétique et un relais de déclenchement, ledit organe de déclenchement magnétique étant formé par une bobine de déclenchement magnétique disposée autour d'un noyau mobile commandant un percuteur agissant en cas de court-circuit sur le mécanisme de commande et formant une portion du premier circuit de cheminement du courant, ledit relais de déclenchement étant formé par une bobine de relais de déclenchement disposée autour dudit noyau mobile et configurée pour entraîner ledit noyau mobile, la bobine de déclenchement magnétique et la bobine de relais de déclenchement étant disposées l'une autour de l'autre ;
- un circuit électronique relié à la bobine de relais de déclenchement ledit circuit électronique comporte un ensemble de détermination de la valeur efficace de l'intensité du courant circulant dans ladite bobine de déclenchement magnétique à partir du signal présent aux extrémités de ladite bobine de relais de déclenchement, mis en œuvre par un convertisseur analogique-numérique, par une unité de calcul et par une interface disposée entre les extrémités de la bobine de relais de déclenchement et le convertisseur, ladite interface étant configurée pour fournir à un port d'entrée dudit convertisseur un signal analogique exploitable par ledit convertisseur et correspondant à la tension présente entre les deux extrémités de ladite bobine de relais de déclenchement, ledit convertisseur étant configuré pour produire des valeurs numériques représentatives du signal analogique fourni par ladite interface ; ladite unité de calcul étant configurée pour produire, à partir desdites valeurs numériques représentatives du signal analogique fourni par ladite interface, des valeurs numériques représentatives de la valeur efficace de l'intensité du courant circulant dans ladite bobine de déclenchement magnétique ; ladite unité de calcul étant en outre reliée à un organe de communication et configurée pour communiquer audit organe de communication lesdites valeurs numériques représentatives de la valeur efficace de l'intensité du courant ;
caractérisé en ce que ledit appareil est configuré pour que la bobine de relais de déclenchement soit utilisée pour fournir ledit signal présent à ses extrémités audit ensemble de détermination de la valeur efficace de l'intensité du courant circulant dans ladite bobine de déclenchement magnétique ainsi que pour entraîner ledit noyau mobile commandant ledit percuteur agissant sur ledit mécanisme de commande pour déclencher le passage de ladite position d'enclenchement à la position de sectionnement, ledit circuit électronique comportant un circuit de commutation et étant configuré pour produire un signal de détection quand se produisent des conditions de cheminement de courant prédéterminées, ledit circuit électronique étant configuré pour qu'en l'absence dudit signal de détection le circuit de commutation relie la bobine de relais de déclenchement à l'interface alors qu'il isole la bobine de relais de déclenchement de chacune desdites bornes de raccordement d'arrivée, et pour qu'en présence dudit signal de détection le circuit de commutation isole la bobine de relais de déclenchement de l'interface puis relie la bobine de relais de déclenchement à chacune desdites bornes de raccordement d'arrivée.

L'organe de communication permet à l'appareil de protection de fournir les valeurs de l'intensité du courant qui le traverse, simplement avec un composant déjà existant, à savoir l'organe compact, et un circuit électronique approprié, ce qui est particulièrement simple, commode et économique.

L'invention est basée sur l'observation que la bobine de relais de déclenchement peut être utilisée autrement que pour entraîner le percuteur, à savoir pour capter le courant circulant dans la bobine de déclenchement magnétique et donc dans le premier circuit de cheminement.

En effet, le signal fourni par la bobine de relais de déclenchement est représentatif du courant circulant dans la bobine de déclenchement magnétique du fait que la bobine de déclenchement magnétique et la bobine de relais de déclenchement sont disposées l'une autour de l'autre, et interagissent en conséquence comme les enroulements d'un transformateur, y compris en l'absence d'élément spécifique de couplage tel qu'une armature magnétique, le couplage entre les deux bobines pouvant s'effectuer uniquement par l'air environnant.

Selon des caractéristiques avantageuses :
- le convertisseur analogique-numérique et unité de calcul sont mis en œuvre dans un microcontrôleur ;
- ledit appareil a une deuxième borne de raccordement de départ pour le deuxième pôle électrique, ladite borne de raccordement de départ étant configurée pour recevoir un tronçon d'extrémité dénudé d'un câble électrique ou une dent d'un peigne de répartition horizontale ; ledit appareil comportant un deuxième circuit de cheminement de courant entre la deuxième borne de raccordement d'arrivée et la deuxième borne de raccordement de départ et en ce qu'il comporte un transformateur de détection de défaut différentiel configuré pour produire un signal de défaut différentiel en cas de présence d'un défaut différentiel entre le premier circuit de cheminement de courant et le deuxième circuit de cheminement de courant, ledit transformateur étant relié à une interface de commutation dudit circuit électronique configurée pour produire ledit signal de détection en présence dudit signal de défaut différentiel ;
- ledit circuit de commutation comporte :
- un premier organe de commutation comportant un point de connexion de commande et relié d'une part à la première borne de raccordement d'arrivée et d'autre part à une première extrémité de la bobine de relais de déclenchement, admettant en l'absence d'un signal prédéterminé audit point de connexion de commande une configuration bloquée où il isole la première extrémité de la bobine de relais de déclenchement de la première borne de raccordement d'arrivée et admettant en présence dudit signal prédéterminé audit point de connexion de commande une configuration passante où il relie la première extrémité de la bobine de relais de déclenchement à la première borne de raccordement d'arrivée ;
- un deuxième organe de commutation comportant un point de connexion de commande et relié d'une part à la seconde borne de raccordement d'arrivée et d'autre part à une seconde extrémité de ladite bobine de relais de déclenchement, admettant en l'absence d'un signal prédéterminé audit point de connexion de commande une configuration bloquée où il isole la seconde extrémité de la bobine de relais de déclenchement de la seconde borne de raccordement d'arrivée et admettant en présence dudit signal prédéterminé audit point de connexion de commande une configuration passante où il relie la seconde extrémité de la bobine de relais de déclenchement à la seconde borne de raccordement d'arrivée ;
- un troisième organe de commutation comportant un point de connexion de commande et relié d'une part à la première extrémité de la bobine de relais de déclenchement et d'autre part à l'interface, admettant en l'absence d'un signal prédéterminé audit point de connexion de commande une configuration passante où la première extrémité de la bobine de relais de déclenchement est reliée à ladite interface et admettant en présence dudit signal prédéterminé audit point de connexion de commande une configuration bloquée où la première extrémité de la bobine de relais de déclenchement est isolée de ladite interface ;
- un quatrième organe de commutation comportant un point de connexion de commande et relié d'une part à la seconde extrémité de la bobine de relais de déclenchement et d'autre part à l'interface, admettant en l'absence d'un signal prédéterminé audit point de connexion de commande une configuration passante où la seconde extrémité de la bobine de relais de déclenchement est reliée à ladite interface et admettant en présence dudit signal prédéterminé audit point de connexion de commande une configuration bloquée où la seconde extrémité de la bobine de relais de déclenchement est isolée de ladite interface ;
   - l'interface de commutation est configurée pour produire, au bout d'une durée prédéterminée à partir de la production dudit signal de détection, un signal d'actionnement, ledit circuit électronique étant configuré pour appliquer ledit signal de détection au point de connexion de commande du troisième organe de commutation et au point de connexion de commande du quatrième organe de commutation, et pour appliquer ledit signal d'actionnement au point de connexion de commande du premier organe de commutation et au point de connexion de commande du deuxième organe de commutation ;
   - le premier organe de commutation et le deuxième organe de commutation comportent chacun un transistor et un thyristor ;
   - le troisième organe de commutation et le quatrième organe de commutation comportent chacun un transistor ;
   - l'organe de communication est un organe de communication radiofréquence ;
   - ledit appareil est au format modulaire, de forme généralement parallélépipédique avec deux faces principales, respectivement une face gauche et une face droite, et des faces latérales s'étendant de l'une à l'autre des faces principales, avec une largeur, c'est-à-dire l'écart entre la face gauche et la face droite égale à un nombre entier de fois une distance prédéterminée, appelée module ; et/ou
   - le rapport entre le nombre de spires de la bobine de déclenchement magnétique et la bobine de relais de déclenchement est compris entre 100 et 500.

### Brève description des figures

On va maintenant poursuivre l'exposé de l'invention par la description d'exemples de réalisation, donnée ci-après à titre illustratif et non limitatif, en référence aux dessins annexés.
[Fig. 1] la figure 1, déjà décrite, est une vue en perspective d'un appareil de protection connu, prise de droite, en haut et en avant de cet appareil
[Fig. 2] la figure 2, déjà décrite, montre de façon très schématique le circuit électrique d'un premier mode de réalisation de l'appareil connu et le mécanisme de commande des contacts mobiles que comporte ce circuit électrique ;
[Fig. 3] la figure 3, déjà décrite, montre de façon très schématique le circuit électrique d'un second mode de réalisation de l'appareil connu et le mécanisme de commande des contacts mobiles que comporte ce circuit électrique ;
[Fig. 4] la figure 4 montre de façon semblable aux figures 2 et 3 le circuit électrique d'un appareil selon l'invention et le mécanisme de commande des contacts mobiles que comporte ce circuit électrique ;
[Fig. 5] la figure 5 est une représentation schématique du circuit électronique que comporte le circuit électrique de la figure 4 ;
[Fig. 6] la figure 6 montre de façon détaillée le premier organe de commutation et le deuxième organe de commutation du circuit électronique représenté sur la figure 5 ;
[Fig. 7] la figure 7 montre de façon détaillée le troisième organe de commutation et le quatrième organe de commutation du circuit électronique représenté sur la figure 5 ;
[Fig. 8] la figure 8 montre de façon détaillée l'interface que comporte le circuit électronique représenté sur la figure 5 ;
[Fig. 9] la figure 9 est un logigramme illustrant le fonctionnement de l'unité de surveillance mise en œuvre dans le microcontrôleur que comporte le circuit électronique représenté sur la figure 5 ;
[Fig. 10] la figure 10 est une vue éclatée de l'organe compact et d'une pièce de liaison mécanique et électrique que comporte cet appareil ;
[Fig. 11] la figure 11 est une vue en perspective de cet organe compact et de cette pièce de liaison ;
[Fig. 12] la figure 12 est une vue en élévation-coupe de cet organe compact et de cette pièce de liaison ;
[Fig. 13] la figure 13 une vue en élévation prise à gauche de l'appareil selon l'invention dont on a enlevé la joue gauche du boîtier ;
[Fig.14] la figure 14 est une vue similaire à la figure 13 mais prise de droite ;
[Fig. 15] la figure 15 montre de façon semblable à la figure 4 une variante du circuit électrique de l'appareil selon l'invention et le mécanisme de commande des contacts mobiles que comporte ce circuit électrique ;
[Fig. 16] la figure 16 est une représentation schématique du circuit électronique que comporte le circuit électrique de la figure 15 ;
[Fig. 17] la figure 17 montre de façon semblable à la figure 4 une variante du circuit électrique de l'appareil selon l'invention comportant un organe de déclenchement thermique et un circuit électronique modifié en conséquence, cette variante n'étant pas dans la portée des revendications ;
[Fig. 18] la figure 18 est une représentation schématique du circuit électronique que comporte le circuit électrique de la figure 17, qui ne se trouve pas dans la portée des revendications ; et
[Fig. 19] la figure 19 montre de façon semblable à la figure 18 une variante du circuit électronique que comporte le circuit électrique de la figure 4, l'appareil dont fait partie ce circuit électronique comportant un transformateur de mesure de défaut différentiel ainsi qu'un organe de déclenchement thermique.

### Description détaillée

D'une façon générale l'appareil 100 de protection d'une installation électrique en courant alternatif est semblable à l'appareil 10 décrit à l'appui des figures 1 et 2 si ce n'est qu'il ne comporte pas d'organe de déclenchement thermique 33 et ne comporte pas de transformateur de détection de défaut différentiel 35, que la carte électronique 43 est remplacée par un circuit électronique 43a et que le circuit électronique 43a est relié au premier circuit de cheminement du courant entre le contact mobile 32 et la borne de raccordement 26 par le conducteur 48 et relié au deuxième circuit de cheminement du courant entre le contact mobile 37 et la borne de raccordement 27 par le conducteur 49.

Pour simplifier, on a gardé pour l'appareil 100 les mêmes références numériques pour les éléments semblables à ceux de l'appareil 10.

L'appareil 100 comporte une première borne de raccordement d'arrivée 22 pour un premier pôle électrique, une deuxième borne de raccordement d'arrivée 23 pour un deuxième pôle électrique différent du premier pôle électrique, une première borne de raccordement de départ 26 pour le premier pôle électrique et une deuxième borne de raccordement de départ 27 pour le deuxième pôle électrique.

Chacune des bornes de raccordement 22, 23, 26, 27 est configurée pour recevoir un tronçon d'extrémité dénudé d'un câble électrique ou une dent d'un peigne de répartition horizontale.

Tel que représenté sur la figure 4, l'appareil 100 comporte un premier circuit de cheminement de courant entre la première borne de raccordement d'arrivée 22 et la première borne de raccordement de départ 26.

Ce premier circuit de cheminement de courant comporte un contact fixe 31 et un contact mobile 32.

L'appareil 100 comporte en outre un deuxième circuit de cheminement de courant entre la deuxième borne de raccordement d'arrivée 23 et la deuxième borne de raccordement de départ 27.

Ce deuxième circuit de cheminement de courant comporte un contact fixe 36 et un contact mobile 37.

Un mécanisme de commande 50 du contact mobile 32 et du contact mobile 37 comporte deux positions stables, respectivement une position de sectionnement et une position d'enclenchement.

En position de sectionnement, le contact mobile 32 est à l'écart du contact fixe 31 et le contact mobile 37 est à l'écart du contact fixe 36.

En position d'enclenchement, le contact mobile 32 est en appui sur le contact fixe 31 et le contact mobile 37 est en appui sur le contact fixe 36.

L'appareil 100 comporte une manette 19 configurée pour agir manuellement sur le mécanisme de commande 50 afin de passer de la position de sectionnement à la position d'enclenchement ou de la position d'enclenchement à la position de sectionnement.

L'appareil de protection 100 comporte un organe compact 44.

L'organe compact 44 comporte un organe de déclenchement magnétique 30 et un relais de déclenchement 45.

L'organe compact 44 est configuré pour agir sur la serrure 50 afin de passer de la position d'enclenchement à la position de sectionnement quand se produit un court-circuit ou une surintensité prolongée.

Comme on le voit sur les figures 10 à 14, l'organe de déclenchement magnétique 30 est formé par une bobine de déclenchement magnétique 51 disposée autour d'un noyau mobile 103 commandant un percuteur 102 agissant en cas de court-circuit sur le mécanisme de commande 50.

La bobine de déclenchement magnétique 51 forme une portion du premier circuit de cheminement du courant. La bobine de déclenchement magnétique 51 se situe entre la borne de raccordement d'arrivée 22 et le contact fixe 31.

Le relais de déclenchement 45 est formé par une bobine de relais de déclenchement 52 disposée autour du noyau mobile 103.

La bobine de relais de déclenchement 52 est pourvue d'une première extrémité 110 et d'une seconde extrémité 110a.

La bobine de déclenchement magnétique 51 et la bobine de relais de déclenchement 52 sont disposées l'une autour de l'autre.

Ici, la bobine de déclenchement magnétique 51 est disposée autour de la bobine de relais de déclenchement 52.

Le fait que les deux enroulements que constituent la bobine 51 et la bobine 52 soient disposés l'un autour de l'autre produit un effet de transformateur, c'est-à-dire que le courant circulant dans la bobine 51 induit un courant dans la bobine 52 du fait du couplage électromagnétique des deux bobines par l'air.

Le rapport de transformation est le rapport entre le nombre de spires des deux enroulements.

Ici, il y a cinq spires pour la bobine de déclenchement magnétique 51 et deux mille spires pour l'enroulement de la bobine du relais de déclenchement 52, de sorte que le rapport de transformation est de 400.

D'une façon générale, il est avantageux que le rapport entre le nombre de spires de la bobine de déclenchement magnétique 51 et de la bobine de relais de déclenchement 52 soit compris entre 100 et 500.

En effet, dans cette plage il est aisé d'avoir aussi bien le nombre de spires qui convient pour que la bobine de relais de déclenchement puisse jouer à la fois son rôle de capteur et son rôle d'actionneur, par exemple 1000 à 1500 spires, que le nombre de spires qui convient pour que la bobine de déclenchement magnétique puisse jouer à la fois son rôle d'excitation de la bobine de relais de déclenchement et son rôle d'actionneur, par exemple de 3 à 10 spires.

Le circuit électronique 43a de l'appareil 100 est relié à la bobine de relais de déclenchement 52 par un conducteur 46 et par un conducteur 47.

Plus précisément, comme on le voit sur la figure 6, le conducteur 46 est relié à l'extrémité 110 et le conducteur 47 est relié à l'extrémité 110a.

Le circuit électronique 43a est configuré pour alimenter la bobine de relais de déclenchement 52 quand se produisent des conditions de cheminement de courant prédéterminées représentatives d'une surintensité prolongée.

Comme visible sur la figure 5, le circuit électronique 43a comporte un détecteur de surintensité prolongée 60 et un circuit de commutation 61.

Le détecteur de surintensité prolongée 60 est configuré pour déterminer la présence des conditions de cheminement de courant représentatives d'une surintensité prolongée à partir du signal présent aux extrémités 110 et 110a de la bobine de relais de déclenchement 52.

Le détecteur de surintensité prolongée 60 est en outre configuré pour produire un signal de détection lorsque les conditions de cheminement de courant prédéterminées sont présentes, c'est-à-dire en cas de surintensité prolongée, puis au bout d'une durée prédéterminée à partir de la production du signal de détection, pour produire également un signal d'actionnement.

Le détecteur de surintensité prolongée 60 et le circuit de commutation 61 sont configurés pour qu'en l'absence du signal de détection le circuit de commutation 61 relie la bobine de relais de déclenchement 52 au détecteur de surintensité prolongée 60 alors qu'il isole la bobine de relais de déclenchement 52 de chacune des bornes de raccordement d'arrivée 22, 23.

En présence du signal de détection, le circuit de commutation 61 isole la bobine de relais de déclenchement 52 du détecteur de surintensité prolongée 60 puis, lorsque le signal d'actionnement devient présent, relie la bobine de relais de déclenchement 52 à chacune des bornes de raccordement d'arrivée 22 et 23.

Le détecteur de surintensité prolongée 60 est mis en œuvre par un microcontrôleur 95 et par une interface 70.

L'interface 70 est disposée entre le circuit de commutation 61 et un port d'entrée analogique 67 du microcontrôleur 95.

Le circuit de commutation 61 relie l'interface 70 aux deux extrémités 110 et 110a de la bobine de relais de déclenchement 52 en l'absence du signal de détection et isole l'interface 70 des deux extrémités 110 et 110a de la bobine de relais de déclenchement 52 en présence du signal de détection.

L'interface 70 comporte deux points de connexion d'entrée 74 et 75 que le circuit de commutation 61 relie ou non respectivement à l'extrémité 110 et à l'extrémité 110a de la bobine 52 et un point de connexion de sortie 76 relié au port d'entrée analogique 67 du microcontrôleur 95.

Comme visible sur la figure 5, le point de connexion d'entrée 75 est relié au pôle de référence de la partie en courant continu du circuit électronique 43a. Ainsi, lorsque le circuit de commutation 61 relie le point de connexion d'entrée 75 à l'extrémité 110a de la bobine 52, cette extrémité est portée à ce pôle de référence.

L'interface 70 est configurée pour fournir au port d'entrée analogique 67 un signal analogique exploitable par le microcontrôleur 95 et correspondant à la tension présente entre les deux extrémités 110 et 110a de la bobine de relais de déclenchement 52.

Tel que représenté sur la figure 8, l'interface 70 comporte un amplificateur 114 dont la sortie est reliée au point de connexion de sortie 76. Entre le point de connexion d'entrée 74 et l'entrée + de l'amplificateur 114 deux résistances 116 et 117 sont disposées en série. Entre le pôle de référence (auquel est porté le point de connexion d'entrée 75) et l'entrée - de l'amplificateur 114 est disposé une résistance 118. Un condensateur 115 est disposé entre le point de connexion d'entrée 75 et les côtés des résistances 116 et 117 reliés l'un à l'autre. Une résistance 119 est disposée entre la sortie de l'amplificateur 114 et son entrée -. Des résistances 120 et 121 sont reliées l'une à l'autre. L'entrée + de l'amplificateur 114 est reliée au côté des résistances 120 et 121 reliés l'un à l'autre. Les autres côtés des résistances 120 et 121 sont reliés respectivement au pôle + et au pôle de référence de l'alimentation du circuit électronique 43a.

La résistance 116 et le condensateur 115 permettent de transformer en tension le courant circulant dans la bobine 52 et d'opérer une filtration passe-bas.

Les résistances 117, 120 et 121 permettent la polarisation de l'amplificateur 114.

Les résistances 118 et 119 permettent de fixer le gain de l'amplificateur 114.

Le détecteur de surintensité prolongée 60 comporte dans le microcontrôleur 95 un convertisseur 71, une unité de calcul 72 et une unité de surveillance 73.

Le convertisseur 71 est relié au port analogique 67 du microcontrôleur 95 et il est configuré pour produire des valeurs numériques représentatives du signal analogique fourni par l'interface 70.

L'unité de calcul 72 est configurée pour produire, à partir des valeurs numériques représentatives du signal analogique fourni par l'interface 70, des valeurs numériques représentatives de la valeur efficace de l'intensité du courant circulant dans la bobine de déclenchement magnétique 51.

En pratique, l'unité de calcul 72 est mise en œuvre par la technique conventionnelle de calcul de la valeur efficace d'un signal sinusoïdal et par étalonnage.

Comme on le voit sur la figure 9, l'unité de surveillance 73 de la valeur efficace du courant circulant dans la bobine de déclenchement magnétique 51 est configurée pour comparer les valeurs numériques représentatives de la valeur efficace I de l'intensité du courant à un seuil d'intensité de courant « *seuil I* » et si ce seuil est dépassé pendant une durée prédéterminée « *seuil t* » pour produire le signal de détection.

L'unité de surveillance 73 est ici conforme à la norme française NF C15-100 en grande partie harmonisée avec la norme européenne HD 384 décrit le temps de déclenchement des disjoncteurs mais qui intègrent la technologie du bilame.

Lorsque les valeurs numériques représentatives de la valeur efficace I de l'intensité du courant sont inférieures ou égales à 1,13 fois le seuil d'intensité du courant pendant moins d'une heure, l'unité de surveillance 73 ne doit pas produire le signal de détection.

Lorsque les valeurs numériques représentatives de la valeur efficace I de l'intensité du courant sont supérieures ou égales à 1,45 fois le seuil d'intensité du courant, l'unité de surveillance 73 doit produire un signal de détection en moins d'une heure.

En variante, l'unité de surveillance 73 répond à un seul critère, par exemple, lorsque les valeurs numériques représentatives de la valeur efficace I de l'intensité du courant sont égales à 1,2 fois le seuil d'intensité, l'unité de surveillance 73 produit un signal de détection en quelques millisecondes, permettant le déclenchement de l'appareil.

Le signal de détection produit par l'unité de surveillance 73 est disponible sur un port 68 du microcontrôleur 95.

Au bout d'une durée prédéterminée après le début de la production du signal de détection, l'unité de surveillance 73 produit également un signal d'actionnement, disponible sur le port 69 du microcontrôleur 95.

Cette durée prédéterminée dépend des composants utilisés et de leur temps de réaction, elle est comprise entre 1ms et 10ms.

Le microcontrôleur 95 comporte également un port 66 sur lequel sont disponibles les valeurs numériques produites par l'unité de calcul 72.

Le port 66 est relié à un organe de communication 96, ici radiofréquence, auquel sont ainsi communiquées les valeurs numériques produites par l'unité de calcul 72, à savoir les valeurs numériques représentatives de la valeur efficace de l'intensité du courant circulant dans la bobine de déclenchement magnétique 51, c'est-à-dire le courant circulant dans l'installation électrique ou portion d'installation électrique située entre les bornes de sortie 26 et 27 de l'appareil 100.

L'organe de communication 96 radiofréquence permet le suivi à distance, par l'intermédiaire d'une application mobile par exemple, de ce courant ou de valeurs qui s'en déduisent, notamment la consommation d'énergie électrique de l'installation ou portion d'installation située entre les bornes de sortie 26 et 27 de l'appareil 100. Par exemple, l'appareil 100 communique avec une passerelle permettant de retrouver l'information de consommation de courant sur un cloud auquel accède l'application mobile.

En variante, l'organe de communication radiofréquence 96 est remplacé par un organe de communication différent, par exemple filaire ou infrarouge, l'appareil 100 étant alors muni d'un port correspondant.

Le circuit de commutation 61 comporte un premier organe de commutation 79, un deuxième organe de commutation 80, un troisième organe de commutation 81 et un quatrième organe de commutation 82.

Le premier organe de commutation 79 comporte un point de connexion de commande 87, un premier point de connexion 83 relié par le conducteur 48 et par des pistes du circuit électronique 43a à la borne de raccordement de départ 26, et un deuxième point de connexion 84 relié par le conducteur 46 et par des pistes du circuit électronique 43a à la première extrémité 110 de la bobine de relais de déclenchement 52 (figure 6).

En l'absence d'un signal prédéterminé au point de connexion de commande 87, le premier organe de commutation 79 admet une configuration bloquée où il isole la première extrémité 110 de la bobine de relais de déclenchement 52 de la borne de raccordement de départ 26.

Le point de connexion de commande 87 est relié par des pistes du circuit électronique 43a au port 69 du microcontrôleur 95, sur lequel est présent ou non le signal d'actionnement.

En présence du signal prédéterminé au point de connexion de commande 87, en l'occurrence le signal d'actionnement, le premier organe de commutation 79 admet une configuration passante où il relie la première extrémité 110 de la bobine de relais de déclenchement 52 à la borne de raccordement de départ 26.

En configuration bloquée, le premier point de connexion 83 est isolé du deuxième point de connexion 84 et en configuration passante, le premier point de connexion 83 est relié au deuxième point de connexion 84.

Comme visible sur la figure 6, le premier organe de commutation 79 comporte un transistor 97 et un thyristor 98.

Le point de connexion de commande 87 est relié à la base du transistor 97 dont le collecteur est relié au pôle + de l'alimentation du circuit électronique 43a et dont l'émetteur est relié à un côté d'une première résistance et d'une seconde résistance, l'autre côté de la première résistance étant relié au pôle de référence de l'alimentation et l'autre côté de la seconde résistance étant relié à la gâchette du thyristor 98 dont l'anode est reliée au premier point de connexion 83 et dont la cathode est reliée au deuxième point de connexion 84.

En l'absence du signal d'actionnement au point de connexion 87 le transistor 97 est bloqué et de même pour le thyristor 98.

En présence du signal d'actionnement au point de connexion 87, le transistor 97 est passant entre son collecteur et son émetteur, ce qui fait apparaitre un signal à la gâchette du thyristor 98 qui devient passant entre son anode et sa cathode.

Le deuxième organe de commutation 80 comporte un point de connexion de commande 88, un premier point de connexion 85 relié par le conducteur 49 et par des pistes du circuit électronique 43a à la deuxième borne de raccordement de départ 27, et un deuxième point de connexion 86 relié par le conducteur 47 et par des pistes du circuit électronique 43a à la seconde extrémité 110a de la bobine de relais de déclenchement 52 (figure 6).

En l'absence d'un signal prédéterminé au point de connexion de commande 88, le deuxième organe de commutation 80 admet une configuration bloquée où il isole la seconde extrémité 110a de la bobine de relais de déclenchement 52 de la borne de raccordement de départ 27.

Le point de connexion de commande 88 est relié par des pistes du circuit électronique 43a au port 69 du microcontrôleur 95, sur lequel est présent ou non le signal d'actionnement.

En présence du signal prédéterminé au point de connexion de commande 88, en l'occurrence le signal d'actionnement, le deuxième organe de commutation 80 admet une configuration passante où il relie la seconde extrémité 110a de la bobine de relais de déclenchement 52 à la borne de raccordement de départ 27.

En configuration bloquée, le premier point de connexion 85 est isolé du deuxième point de connexion 86 et en configuration passante, le premier point de connexion 85 est relié au deuxième point de connexion 86.

Comme visible sur la figure 6, le deuxième organe de commutation 80 d'alimentation comporte un transistor 97 et un thyristor 98.

Le point de connexion de commande 88 est relié à la base du transistor 97 dont le collecteur est relié au pôle + de l'alimentation du circuit électronique 43a et dont l'émetteur est relié à un côté d'une première résistance et d'une seconde résistance, l'autre côté de la première résistance étant relié au pôle de référence de l'alimentation et l'autre côté de la seconde résistance étant relié à la gâchette du thyristor 98 dont l'anode est relié au premier point de connexion 85 et dont la cathode est reliée au deuxième point de connexion 86.

En l'absence du signal d'actionnement au point de connexion 88 le transistor 97 est bloqué et de même pour le thyristor 98.

En présence du signal d'actionnement au point de connexion 88, le transistor 97 est passant entre son collecteur et son émetteur, ce qui fait apparaitre un signal à la gâchette du thyristor 98 qui devient passant entre son anode et sa cathode.

Le fait de rendre passants les thyristors 98 met les extrémités de la bobine de relais de déclenchement 52 à la tension du réseau, le percuteur 102 est entraîné, la serrure 50 met les contacts mobiles 32 et 37 à l'écart des contacts fixes 31 et 36, ce qui du même coup isole du réseau la bobine de relais de déclenchement 52.

Le troisième organe de commutation 81 comporte un point de connexion de commande 93, un premier point de connexion 89 relié par le conducteur 46 et par des pistes du circuit électronique 43a à la première extrémité 110 de la bobine de relais de déclenchement 52, et un deuxième point de connexion 90 relié par des pistes du circuit électronique 43a au point de connexion d'entrée 74 de l'interface 70.

En l'absence d'un signal prédéterminé au point de connexion de commande 93, le troisième organe de commutation 81 admet une configuration passante où la première extrémité 110 de la bobine de relais de déclenchement 52 est reliée au détecteur de surintensité prolongée 60, ici au point de connexion d'entrée 74.

Le point de connexion de commande 93 est relié par des pistes du circuit électronique 43a au port 68 du microcontrôleur 95, sur lequel est présent ou non le signal de détection.

En présence du signal prédéterminé au point de connexion de commande 93, en l'occurrence le signal de détection, le troisième organe de commutation 81 admet une configuration bloquée où la première extrémité 110 de la bobine de relais de déclenchement 52 est isolée du détecteur de surintensité prolongée 60.

En configuration passante, le premier point de connexion 89 est relié au deuxième point de connexion 90 et en configuration bloquée, le premier point de connexion 89 est isolé du deuxième point de connexion 90.

Comme visible sur la figure 7, le troisième organe de commutation 81 comporte un transistor 99.

Le point connexion de commande 93 est relié à un côté d'une première résistance ainsi qu'à un côté d'une seconde résistance, l'autre côté de la première résistance étant relié au pôle de référence de l'alimentation et l'autre côté de la seconde résistance étant relié à la base du transistor 99. Le point de connexion 89 est relié au collecteur du transistor 99 et le point de connexion 90 est relié à l'émetteur du transistor 99.

En l'absence du signal de détection au point de connexion 93 le transistor 99 est passant, l'absence du signal de détection étant un niveau haut de tension au point de connexion 93.

En présence du signal de détection au point de connexion 93 le transistor 99 est bloqué, la présence du signal de détection étant un niveau bas de tension au point de connexion 93.

Le quatrième organe de commutation 82 comporte un point de connexion de commande 94, un premier point de connexion 91 relié par le conducteur 47 et par des pistes du circuit électronique 43a à la seconde extrémité 110a de la bobine de relais de déclenchement 52, et un deuxième point de connexion 92 relié par des pistes du circuit électronique 43a au point de connexion d'entrée 75 de l'interface 70.

En l'absence d'un signal prédéterminé au point de connexion de commande 94, le quatrième organe de commutation 82 admet une configuration passante où la seconde extrémité 110a de la bobine de relais de déclenchement 52 est reliée au détecteur de surintensité prolongée 60, ici au point de connexion d'entrée 75.

Le point de connexion de commande 94 est relié par des pistes du circuit électronique 43a au port 68 du microcontrôleur 95, sur lequel est présent ou non le signal de détection.

En présence du signal prédéterminé au point de connexion de commande 94, en l'occurrence le signal de détection, le quatrième organe de commutation 82 admet une configuration bloquée où la seconde extrémité 110a de la bobine de relais de déclenchement 52 est isolée du détecteur de surintensité prolongée 60.

En configuration passante, le premier point de connexion 91 est relié au deuxième point de connexion 92 et en configuration bloquée, le premier point de connexion 91 est isolé du deuxième point de connexion 92.

Comme visible sur la figure 7, le quatrième organe de commutation 82 comporte un transistor 99.

Le point connexion de commande 94 est relié à un côté d'une première résistance ainsi qu'à un côté d'une seconde résistance, l'autre côté de la première résistance étant relié au pôle de référence de l'alimentation et l'autre côté de la seconde résistance étant relié à la base du transistor 99. Le point de connexion 91 est relié au collecteur du transistor 99 et le point de connexion 92 est relié à l'émetteur du transistor 99.

En l'absence du signal de détection au point de connexion 94 le transistor 99 est passant.

En présence du signal de détection au point de connexion 94 le transistor 99 est bloqué.

Comme on le voit sur les figures 10 à 12, outre la bobine de déclenchement magnétique 51, la bobine de relais de déclenchement 52, le percuteur 102 et le noyau mobile 103, l'organe compact 44 comporte un bobinot 101, un guide 107, un ressort 108, une gaine d'isolement 111 et des tiges de connexion 125 et 125a mettant en œuvre ici les conducteurs 46 et 47.

La bobine de relais de déclenchement 52 est enroulée autour du bobinot 101 en matière plastique isolante, qui est de forme généralement tubulaire avec une collerette à l'extrémité que l'on voit en bas sur les dessins et, du côté que l'on voit en haut, une collerette combinée à des logements chacun prévu pour l'une des extrémités de la bobine 52 et l'une des tiges 125 et 125a.

La gaine d'isolement 111 est disposée entre la bobine de déclenchement magnétique 51 et la bobine de relais de déclenchement 52.

Le noyau 103, le percuteur 102, le ressort 108 et le guide 107 sont logés dans l'espace interne du bobinot 101.

Le noyau 103 est de forme générale cylindrique. Un logement 104 est ménagé dans l'une de ses portions d'extrémités. Le noyau 103 est monté glissant dans le bobinot 101.

Le guide 107 est monté fixe dans le bobinot 101, sur l'une de ses extrémités. Un alésage 113 débouchant est ménagée dans le guide 107.

Le percuteur 102 est formé par un corps 106 en forme de tige et par une tête 105 située à une extrémité de la tige et en débord de celle-ci.

Le logement 104 est configuré pour recevoir la tête 105 du percuteur 102. L'alésage 113 du guide 107 est configuré pour recevoir la tige 106.

Le ressort 108 est disposé autour de la tige 106 du percuteur 102.

La tige de connexion 125 est disposée entre l'extrémité 110 de la bobine de relais de déclenchement 52 et le circuit électronique 43a (voir notamment la figure 13). De même, la tige de connexion 125a est disposée entre l'extrémité 110a de la bobine de relais de déclenchement 52 et le circuit électronique 43a.

La pièce de liaison mécanique et électrique 112, qui est en matière conductrice relativement rigide, sert au montage de l'organe compact 44 sur le boîtier de l'appareil 100 et à mettre en œuvre la liaison électrique entre la bobine de déclenchement magnétique 51 et le contact fixe 31.

Dans le cas où aucun défaut (surintensité prolongée ou court-circuit) n'est présent, le noyau 103 est maintenu à distance du guide 107 par le ressort 108.

Lorsqu'un défaut est présent, le flux créé par la bobine 51 ou la bobine 52 agit sur le noyau 103 pour l'entraîner à glissement dans l'alésage 113, à l'encontre du ressort 108, vers le guide 107, ce qui entraîne le percuteur 102 en faisant saillir sa tige 106 qui agit alors sur le mécanisme de commande 50.

Lorsque le flux cesse, le ressort 108, le noyau 103 et le percuteur 102 reviennent à leur position initiale montrée sur la figure 12.

Tel que représenté sur les figures 13 et 14, l'organe compact 44 et la serrure 50 sont à cheval sur une cloison d'isolation 109. Cette cloison 109 est prévue entre le circuit de cheminement du pôle protégé (entre les bornes 22 et 26) et le circuit de pôle non protégé (entre les bornes 23 et 27).

Dans la variante montrée sur la figure 15, l'appareil 100 comporte en outre un transformateur de détection de défaut différentiel 35, le circuit électronique 43a est remplacé par un circuit électronique 43d et l'ensemble formé par le relais de déclenchement 45 relié au circuit électronique 43d est en outre configuré pour agir sur la serrure 50 non seulement en cas de de surintensité prolongée mais également en cas de défaut différentiel.

Dans cette variante, le circuit de cheminement de courant entre les bornes 22 et 26 comporte en série l'organe de déclenchement magnétique 30, le contact fixe 31, le contact mobile 32 et un enroulement 34 faisant partie du transformateur 35 et le circuit de cheminement entre les bornes 23 et 27 comporte en série le contact fixe 36, le contact mobile 37 et un enroulement 38 faisant partie du transformateur 35 de détection de défaut différentiel.

Le transformateur 35 comporte, en outre de l'enroulement 34 et de l'enroulement 38, un enroulement secondaire 39 et une armature annulaire 40 autour de laquelle sont effectués l'enroulement secondaire 39 et les enroulements primaires 34 et 38.

L'enroulement secondaire 39 est relié par deux conducteurs 41, 42 au circuit électronique 43d qui traite le signal de défaut différentiel fourni par le transformateur 35 en outre du signal représentatif de l'intensité du courant fourni par la bobine 52.

D'une façon générale, le circuit électronique 43d est semblable au circuit électronique 43a si ce n'est que le détecteur de surintensité prolongée 60 est remplacé par un ensemble formé par l'interface 70, par le convertisseur 71, par l'unité de calcul 72, par l'unité de surveillance 73, cet ensemble servant à la détermination de la valeur efficace de l'intensité du courant circulant dans la bobine de déclenchement magnétique 51 ; et si ce n'est qu'il comporte en outre une interface de commutation 63 qui produit les signaux auxquels répond le circuit de commutation 61.

L'interface de commutation 63 comporte deux points de connexion 170 et 171 respectivement reliés par les conducteurs 42 et 41 à l'enroulement secondaire 39 du transformateur 35 et deux points de connexion de sortie 168 et 169 chacun relié au circuit de commutation 61.

Plus précisément, le point de connexion de sortie 168 est relié aux points de connexion de commande 93 et 94, respectivement du troisième organe de commutation 81 et quatrième organe de commutation 82 ; et le point de connexion de sortie 169 est relié aux points de connexion de commande 87 et 88, respectivement du premier organe de commutation 79 et deuxième organe de commutation 80.

Lorsqu'un signal de défaut différentiel est fourni par le transformateur 35 sur les conducteurs 41 et 42, l'interface 63 produit en réponse un signal de détection transmis au troisième organe de commutation 81 et au quatrième organe de commutation 82 puis produit un signal d'actionnement transmis au premier organe de commutation 79 et au second organe de commutation 80.

La figure 17 illustre une autre variante de l'appareil montré sur les figures 4 à 14.

Dans cette variante, l'appareil 100 comporte en outre un organe de déclenchement thermique 33 et le circuit électronique 43a est remplacé par un circuit électronique 43b.

Le circuit électronique 43b est, de la même manière que le circuit électronique 43a du mode de réalisation montré sur la figure 4, relié à la bobine de relais de déclenchement 52 par le conducteur 46 et par le conducteur 47.

Le circuit de cheminement de courant entre les bornes 22 et 26 comporte ici en série l'organe de déclenchement magnétique 30, le contact fixe 31, le contact mobile 32 et l'organe de déclenchement thermique 33. Le circuit de cheminement de courant entre les bornes 23 et 27 reste quant à lui inchangé.

L'organe de déclenchement thermique 33 est configuré pour agir automatiquement sur la serrure 50 pour passer de la position d'enclenchement à la position de sectionnement quand se produit une surintensité prolongée.

En pratique, l'organe de déclenchement thermique 33 est formé par un bilame se déformant en cas de surintensité prolongée et agissant du fait de sa déformation sur la serrure 50.

D'une façon générale, le circuit électronique 43b est semblable au circuit électronique 43a si ce n'est qu'il ne comporte ni le circuit de commutation 61 ni l'unité de surveillance 73, le détecteur de surintensité prolongée 60 étant remplacé par l'ensemble formé par l'interface 70, par le convertisseur 71 et par l'unité de calcul 72, cet ensemble servant à la détermination de la valeur efficace de l'intensité du courant circulant dans la bobine de déclenchement magnétique 51.

L'unité de calcul 72 fournit les valeurs numériques représentatives de la valeur efficace de l'intensité du courant uniquement à l'organe de communication radiofréquence 96 via le port 66.

L'interface 70 est reliée directement aux conducteurs 46 et 47.

L'appareil comportant le circuit électronique 43b représenté à la figure 18 est configuré pour que la bobine de relais de déclenchement 52 soit utilisée exclusivement pour fournir le signal présent à ses extrémités 110 et 110a à l'ensemble formé par l'interface 70, par le convertisseur 71 et par l'unité de calcul 72, et non pour entraîner le noyau mobile 103 commandant le percuteur 102.

La figure 19 illustre une autre variante de l'appareil montré sur les figures 4 à 14.

Dans cette variante, le circuit électrique de l'appareil est semblable à celui illustré sur la figure 2 sauf que la carte électronique 43 est remplacée par le circuit électronique 43c.
Ainsi, dans la variante de la figure 19, l'appareil comporte un organe de déclenchement thermique 33 et un transformateur de défaut différentiel 35, le circuit électronique 43c est relié à la bobine de relais de déclenchement par le conducteur 46 et par le conducteur 47, le circuit de cheminement de courant entre les bornes 22 et 26 comporte en série l'organe de déclenchement magnétique 30, le contact fixe 31, le contact mobile 32, l'organe de déclenchement thermique 33 et un enroulement faisant partie du transformateur 35 et le circuit de cheminement entre les bornes 23 et 27 comporte en série le contact fixe 36, le contact mobile 37 et un enroulement 38 faisant partie du transformateur 35 de détection de défaut différentiel.

D'une façon générale, le circuit électronique 43c est semblable au circuit électronique 43a si ce n'est qu'il ne comporte pas l'unité de surveillance 73, le détecteur de surintensité prolongée 60 étant remplacé par l'ensemble formé par l'interface 70, par le convertisseur 71 et par l'unité de calcul 72, cet ensemble servant à la détermination de la valeur efficace de l'intensité du courant circulant dans la bobine de déclenchement magnétique 51 ; et si ce n'est qu'il comporte en outre une interface de commutation 63 qui produit les signaux auxquels répond le circuit de commutation 61.

L'interface de commutation 63 comporte deux points de connexion 170 et 171 respectivement reliés par les conducteurs 42 et 41 à l'enroulement secondaire 39 du transformateur 35 et deux points de connexion de sortie 168 et 169 chacun relié au circuit de commutation 61.

Plus précisément, le point de connexion de sortie 168 est relié aux points de connexion de commande 93 et 94, respectivement du troisième organe de commutation 81 et quatrième organe de commutation 82 ; et le point de connexion de sortie 169 est relié aux points de connexion de commande 87 et 88, respectivement du premier organe de commutation 79 et deuxième organe de commutation 80.

L'interface 63 est configurée pour produire le signal de détection puis pour produire, au bout d'une durée prédéterminée après le début de la production du signal de détection, le signal d'actionnement.

L'interface 63 transmet par son point de connexion de sortie 168 le signal de détection au circuit de commutation 61 et par son point de sortie 169 le signal d'actionnement.

Lorsqu'un signal de défaut différentiel est fourni par le transformateur 35 sur les conducteurs 41 et 42, l'interface 63 produit en réponse un signal de détection transmis au troisième organe de commutation 81 et au quatrième organe de commutation 82 puis produit un signal d'actionnement transmis au premier organe de commutation 79 et au second organe de commutation 80.

Dans des variantes non représentées :
- la bobine de relais de déclenchement 52 est disposée autour de la bobine de déclenchement magnétique 51 plutôt que l'inverse ;
- le circuit de commutation est mis en œuvre différemment du mode de réalisation illustré sur les figures 6 et 7, par exemple avec des optocoupleurs plutôt qu'avec des transistors et thyristors ;
- le détecteur de surintensité prolongée est mis en œuvre différemment du mode de réalisation illustré sur les figures 5, 8 et 9, par exemple de façon entièrement analogique ;
- le signal d'actionnement produit au bout d'une durée prédéterminée après la production dudit signal de détection est fourni autrement que par le détecteur de surintensité prolongée, par exemple fourni par un circuit de commutation semblable au circuit 61 mais configuré pour recevoir le seul signal de détection ;
- le circuit de cheminement de courant du pôle protégé est à droite plutôt qu'à gauche tandis que le circuit de cheminement de courant du pôle non protégé est à gauche plutôt qu'à droite ;
- l'appareil de protection ne comporte pas la deuxième borne de raccordement de départ 27 pour le deuxième pôle électrique et ne comporte donc pas de deuxième circuit de cheminement de courant entre les bornes 23 et 27 ; et/ou
- le circuit électronique, en outre d'être relié au premier circuit de cheminement du courant par le conducteur 48 et au deuxième circuit de cheminement du courant par le conducteur 49, est relié au premier circuit de cheminement par un conducteur relié à la borne de raccordement 22 et au deuxième circuit de cheminement par un autre conducteur relié à la borne de raccordement 23, afin que le circuit électronique restant alors alimenté en cas de passage de la serrure en position de sectionnement, ou qu'en tout cas l'organe de communication tel que 96 puisse permettre le suivi d'une absence de courant dans la bobine de déclenchement magnétique ou de valeurs qui s'en déduisent, notamment la consommation d'énergie électrique de l'installation ou portion d'installation située entre les bornes de sortie 26 et 27 de l'appareil 100.

Dans des variantes non représentées l'appareil de protection a une largeur différente et/ou un nombre de pôles différents, par exemple un appareil tétrapolaire d'une largeur de quatre modules comportant quatre bornes en partie supérieure et quatre bornes en partie inférieure.

Plus généralement, l'invention ne se limite pas aux exemples décrits et représentés.

## Revendications

1. Appareil de protection d'une installation électrique en courant alternatif, ayant une première borne de raccordement d'arrivée (22) pour un premier pôle électrique, une deuxième borne de raccordement d'arrivée (23) pour un deuxième pôle électrique différent du premier pôle électrique et une première borne de raccordement de départ (26) pour le premier pôle électrique, chaque dite borne de raccordement (22, 23, 26) étant configurée pour recevoir un tronçon d'extrémité dénudé d'un câble électrique ou une dent d'un peigne de répartition horizontale ; lequel appareil comporte:
- un premier circuit de cheminement de courant entre la première borne de raccordement d'arrivée (22) et la première borne de raccordement de départ (26), comportant un contact fixe (31) et un contact mobile (32) ;
- un mécanisme (50) de commande du contact mobile (32) ayant deux positions stables, respectivement une position de sectionnement où le contact mobile (32) est à l'écart du contact fixe (31) et une position d'enclenchement où le contact mobile (32) est en appui sur le contact fixe (31) ;
- une manette (19) pour agir manuellement sur le mécanisme de commande (50) afin de passer de la position de sectionnement à la position d'enclenchement ou de la position d'enclenchement à la position de sectionnement ;
- un organe compact (44) comportant un organe de déclenchement magnétique (30) et un relais de déclenchement (45), ledit organe de déclenchement magnétique (30) étant formé par une bobine de déclenchement magnétique disposée autour d'un noyau mobile commandant un percuteur agissant en cas de court-circuit sur le mécanisme de commande (50) et formant une portion du premier circuit de cheminement du courant, ledit relais de déclenchement (45) étant formé par une bobine de relais de déclenchement;
- un circuit électronique relié à la bobine de relais de déclenchement ; ledit circuit électronique (43a ; 43b ; 43c; 43d) comporte un ensemble (70-72 ; 63, 70-72 ; 63, 70-73) de détermination de la valeur efficace de l'intensité du courant circulant dans ladite bobine de déclenchement magnétique (51) à partir du signal présent aux extrémités (110, 110a) de ladite bobine de relais de déclenchement (52), mis en œuvre par un convertisseur (71) analogique-numérique, par une unité de calcul (72) et par une interface (70) disposée entre les extrémités (110, 110a) de la bobine de relais de déclenchement (52) et le convertisseur (71), ladite interface (70) étant configurée pour fournir à un port d'entrée dudit convertisseur (71) un signal analogique exploitable par ledit convertisseur (71) et correspondant à la tension présente entre les deux extrémités (110, 110a) de ladite bobine de relais de déclenchement (52), ledit convertisseur (71) étant configuré pour produire des valeurs numériques représentatives du signal analogique fourni par ladite interface (70) ; ladite unité de calcul (72) étant configurée pour produire, à partir desdites valeurs numériques représentatives du signal analogique fourni par ladite interface (70), des valeurs numériques représentatives de la valeur efficace de l'intensité du courant circulant dans ladite bobine de déclenchement magnétique (51) ; ladite unité de calcul (72) étant en outre reliée à un organe de communication (96) et configurée pour communiquer audit organe de communication (96) lesdites valeurs numériques représentatives de la valeur efficace de l'intensité du courant,
**caractérisé en ce que** la bobine de relais de déclenchement (52) est disposée autour dudit noyau mobile, la bobine de déclenchement magnétique (51) et la bobine de relais de déclenchement (52) étant disposées l'une autour de l'autre ;
ledit appareil de protection étant en outre configuré pour que la bobine de relais de déclenchement (52) soit utilisée pour fournir ledit signal présent à ses extrémités (110, 110a) audit ensemble (63, 70-72; 63, 70-73) de détermination de la valeur efficace de l'intensité du courant circulant dans ladite bobine de déclenchement magnétique (51) ainsi que pour entraîner ledit noyau mobile (103) commandant ledit percuteur (102) agissant sur ledit mécanisme de commande (50) pour déclencher le passage de ladite position d'enclenchement à la position de sectionnement, ledit circuit électronique (43a ; 43c ;43d) comportant un circuit de commutation (61) et étant configuré pour produire un signal de détection quand se produisent des conditions de cheminement de courant prédéterminées, ledit circuit électronique (43a ; 43c ;43d) étant configuré pour qu'en l'absence dudit signal de détection le circuit de commutation (61) relie la bobine de relais de déclenchement (52) à l'interface (70) alors qu'il isole la bobine de relais de déclenchement (52) de chacune desdites bornes de raccordement d'arrivée (22, 23), et pour qu'en présence dudit signal de détection le circuit de commutation (61) isole la bobine de relais de déclenchement (52) de l'interface (70) puis relie la bobine de relais de déclenchement (52) à chacune desdites bornes de raccordement d'arrivée (22, 23).

2. Appareil selon la revendication 1, **caractérisé en ce que** le convertisseur (71) analogique-numérique et unité de calcul (72) sont mis en œuvre dans un microcontrôleur (95).

3. Appareil selon l'une des revendications 1 ou 2, **caractérisé en ce que** ledit appareil a une deuxième borne de raccordement de départ (27) pour le deuxième pôle électrique, ladite borne de raccordement de départ (27) étant configurée pour recevoir un tronçon d'extrémité dénudé d'un câble électrique ou une dent d'un peigne de répartition horizontale ; ledit appareil comportant un deuxième circuit de cheminement de courant entre la deuxième borne de raccordement d'arrivée (23) et la deuxième borne de raccordement de départ (27) et **en ce qu'**il comporte un transformateur (35) de détection de défaut différentiel configuré pour produire un signal de défaut différentiel en cas de présence d'un défaut différentiel entre le premier circuit de cheminement de courant et le deuxième circuit de cheminement de courant, ledit transformateur étant relié à une interface de commutation (63) dudit circuit électronique (43c ; 43d) configurée pour produire ledit signal de détection en présence dudit signal de défaut différentiel.

4. Appareil selon l'une quelconque des revendications 1 à 3, **caractérisé en ce que** ledit circuit de commutation (61) comporte :
- un premier organe de commutation (79) comportant un point de connexion de commande (87) et relié d'une part à la première borne de raccordement d'arrivée (22) et d'autre part à une première extrémité (110) de la bobine de relais de déclenchement (52), admettant en l'absence d'un signal prédéterminé audit point de connexion de commande (87) une configuration bloquée où il isole la première extrémité (110) de la bobine de relais de déclenchement (52) de la première borne de raccordement d'arrivée (22) et admettant en présence dudit signal prédéterminé audit point de connexion de commande (87) une configuration passante où il relie la première extrémité (110) de la bobine de relais de déclenchement (52) à la première borne de raccordement d'arrivée (22) ;
- un deuxième organe de commutation (80) comportant un point de connexion de commande (88) et relié d'une part à la seconde borne de raccordement d'arrivée (23) et d'autre part à une seconde extrémité (110a) de ladite bobine de relais de déclenchement (52), admettant en l'absence d'un signal prédéterminé audit point de connexion de commande (88) une configuration bloquée où il isole la seconde extrémité (110a) de la bobine de relais de déclenchement (52) de la seconde borne de raccordement d'arrivée (23) et admettant en présence dudit signal prédéterminé audit point de connexion de commande (88) une configuration passante où il relie la seconde extrémité (110a) de la bobine de relais de déclenchement (52) à la seconde borne de raccordement d'arrivée (23) ;
- un troisième organe de commutation (81) comportant un point de connexion de commande (93) et relié d'une part à la première extrémité (110) de la bobine de relais de déclenchement (52) et d'autre part à l'interface (70), admettant en l'absence d'un signal prédéterminé audit point de connexion de commande (93) une configuration passante où la première extrémité (110) de la bobine de relais de déclenchement (52) est reliée à ladite interface (70) et admettant en présence dudit signal prédéterminé audit point de connexion de commande (93) une configuration bloquée où la première extrémité (110) de la bobine de relais de déclenchement (52) est isolée de ladite interface (70) ;
- un quatrième organe de commutation (82) comportant un point de connexion de commande (94) et relié d'une part à la seconde extrémité (110a) de la bobine de relais de déclenchement (52) et d'autre part à l'interface (70), admettant en l'absence d'un signal prédéterminé audit point de connexion de commande (94) une configuration passante où la seconde extrémité (110a) de la bobine de relais de déclenchement (52) est reliée à ladite interface (70) et admettant en présence dudit signal prédéterminé audit point de connexion de commande (94) une configuration bloquée où la seconde extrémité (110a) de la bobine de relais de déclenchement (52) est isolée de ladite interface (70).

5. Appareil selon la revendication 4, **caractérisé en ce que** l'interface de commutation (63) est configurée pour produire, au bout d'une durée prédéterminée à partir de la production dudit signal de détection, un signal d'actionnement, ledit circuit électronique (43c) étant configuré pour appliquer ledit signal de détection au point de connexion de commande (93) du troisième organe de commutation (81) et au point de connexion de commande (94) du quatrième organe de commutation (82), et pour appliquer ledit signal d'actionnement au point de connexion de commande (87) du premier organe de commutation (79) et au point de connexion de commande (88) du deuxième organe de commutation (80).

6. Appareil selon l'une quelconque des revendications 4 ou 5, **caractérisé en ce que** le premier organe de commutation (79) et le deuxième organe de commutation (80) comportent chacun un transistor (97) et un thyristor (98).

7. Appareil selon l'une quelconque des revendications 4 ou 5, **caractérisé en ce que** le troisième organe de commutation (81) et le quatrième organe de commutation (82) comportent chacun un transistor (99).

8. Appareil selon l'une quelconque des revendications 1 à 7, **caractérisé en ce que** l'organe de communication (96) est un organe de communication radiofréquence.

9. Appareil selon l'une quelconque des revendications 1 à 8, **caractérisé en ce qu'**il est au format modulaire, de forme généralement parallélépipédique avec deux faces principales (11, 12), respectivement une face gauche (11) et une face droite (12), et des faces latérales s'étendant de l'une à l'autre des faces principales, avec une largeur, c'est-à-dire l'écart entre la face gauche (11) et la face droite (12) égale à un nombre entier de fois une distance prédéterminée, appelée module.

10. Appareil selon l'une quelconque des revendications 1 à 9, **caractérisé en ce que** le rapport entre le nombre de spires de la bobine de déclenchement magnétique (51) et la bobine de relais de déclenchement (52) est compris entre 100 et 500.

## Patentansprüche

1. Schutzvorrichtung für eine elektrische Wechselstromanlage, die einen ersten Eintrittsverbindungsanschluss (22) für einen ersten elektrischen Pol, einen zweiten Eintrittsverbindungsanschluss (23) für einen vom ersten elektrischen Pol verschiedenen zweiten elektrischen Pol und einen ersten Ausspeisungsverbindungsanschluss (26) für den ersten elektrischen Pol aufweist, wobei jeder Verbindungsanschluss (22, 23, 26) dazu konfiguriert ist, einen abisolierten Endabschnitts eines Elektrokabels oder eines Zahns einer horizontalen Verteilerschiene aufzunehmen; wobei die Vorrichtung Folgendes umfasst:
- eine erste Strompfadschaltung zwischen dem ersten Eintrittsverbindungsanschluss (22) und dem ersten Ausspeisungsverbindungsanschluss (26), der einen festen Kontakt (31) und einen beweglichen Kontakt (32) umfasst;
- einen Betätigungsmechanismus (50) des beweglichen Kontakts (32), der zwei stabile Positionen aufweist, jeweils eine Trennposition, in der der bewegliche Kontakt (32) vom festen Kontakt (31) entfernt ist, und eine Einrastposition, in der der bewegliche Kontakt (32) am festen Kontakt (31) anliegt;
- einen Hebel (19), um manuell auf den Betätigungsmechanismus (50) einzuwirken, um von der Trennposition in die Einrastposition oder von der Einrastposition in die Trennposition zu wechseln;
- ein kompaktes Element (44), das ein magnetisches Auslöseelement (30) und ein Auslöserelais (45) umfasst, wobei das magnetische Auslöseelement (30) durch eine magnetische Auslösespule ausgebildet wird, die um einen beweglichen Kern herum angeordnet ist, der im Falle eines Kurzschlusses eine Schließplatte betätigt, die auf den Betätigungsmechanismus (50) wirkt und einen Abschnitt der ersten Strompfadschaltung bildet, wobei das Auslöserelais (45) durch eine Auslöserelaisspule ausgebildet wird;
- eine elektronische Schaltung, die mit der Auslöserelaisspule verbunden ist; wobei die elektronische Schaltung (43a; 43b; 43c; 43d) einen Satz (70-72; 63, 70-72; 63, 70-73) zum Bestimmen des Effektivwerts der Stärke des in der magnetischen Auslösespule (51) fließenden Stroms aus dem an den Enden (110, 110a) der Auslöserelaisspule (52) vorhandenen Signal, das durch einen Analog-Digital-Wandler (71), durch eine Recheneinheit (72) und durch eine Schnittstelle (70), die zwischen den Enden (110, 110a) der Auslöserelaisspule (52) und dem Wandler (71) angeordnet ist, implementiert wird, wobei die Schnittstelle (70) dazu konfiguriert ist, an einem Eingangsanschluss des Wandlers (71) ein analoges Signal zu liefern, das vom Wandler (71) verwertbar ist und das der zwischen den beiden Enden (110, 110a) der Auslöserelaisspule (52) vorhandenen Spannung entspricht, wobei der Wandler (71) dazu konfiguriert ist, digitale Werte zu erzeugen, die das von der Schnittstelle (70) gelieferte analoge Signal darstellen; wobei die Recheneinheit (72) dazu konfiguriert ist, aus digitalen Werten, die das von der Schnittstelle (70) gelieferte analoge Signal darstellen, digitale Werte zu erzeugen, die den Effektivwert der Stärke des in der magnetischen Auslösespule (51) fließenden Stroms darstellen; wobei die Recheneinheit (72) ferner mit einem Kommunikationselement (96) verbunden und dazu konfiguriert ist, die digitalen Werte, die den Effektivwert der Stärke des Stroms darstellen, an das Kommunikationselement (96) zu übermitteln,
**dadurch gekennzeichnet, dass** die Auslöserelaisspule (52) um den beweglichen Kern herum angeordnet ist, wobei die magnetische Auslösespule (51) und die Auslöserelaisspule (52) um einander herum angeordnet sind;
wobei die Schutzvorrichtung ferner so konfiguriert ist, dass die Auslöserelaisspule (52) dazu verwendet wird, um das an ihren Enden (110, 110a) vorhandene Signal an den Satz (63, 70-72; 63, 70-73) zum Bestimmen des Effektivwerts der Stärke des in der magnetischen Auslösespule (51) fließenden Stroms zu liefern sowie um den beweglichen Kern (103) anzutreiben, der die Schließplatte (102) betätigt, die auf den Betätigungsmechanismus (50) einwirkt, um den Wechsel von der Einrastposition in die Trennposition auszulösen, wobei die elektronische Schaltung (43a; 43c; 43d) einen Schaltkreis (61) umfasst und dazu konfiguriert ist, ein Erkennungssignal zu erzeugen, wenn vorbestimmte Strompfadbedingungen auftreten, wobei die elektronische Schaltung (43a; 43c; 43d) so konfiguriert ist, dass bei Nichtvorhandensein des Erkennungssignals der Schaltkreis (61) die Auslöserelaisspule (52) mit der Schnittstelle (70) verbindet, während sie die Auslöserelaisspule (52) von jedem der Eintrittsverbindungsanschlüsse (22, 23) isoliert, und dass bei Vorhandensein des Erkennungssignals der Schaltkreis (61) die Auslöserelaisspule (52) von der Schnittstelle (70) isoliert und anschließend die Auslöserelaisspule (52) mit jedem der Eintrittsverbindungsanschlüsse (22, 23) verbindet.

2. Vorrichtung nach Anspruch 1, **dadurch gekennzeichnet, dass** der Analog-Digital-Wandler (71) und die Recheneinheit (72) in einer Mikrosteuereinheit (95) implementiert sind.

3. Vorrichtung nach einem der Ansprüche 1 oder 2, **dadurch gekennzeichnet, dass** die Vorrichtung einen zweiten Ausspeisungsverbindungsanschluss (27) für den zweiten elektrischen Pol aufweist, wobei der Ausspeisungsverbindungsanschluss (27) dazu konfiguriert ist, einen abisolierten Endabschnitt eines Elektrokabels oder einen Zahn einer horizontalen Verteilerschiene aufzunehmen; wobei die Vorrichtung eine zweite Strompfadschaltung zwischen dem zweiten Eintrittsverbindungsanschluss (23) und dem zweiten Ausspeisungsverbindungsanschluss (27) umfasst, und dass sie einen Differentialfehlererkennungstransformator (35) umfasst, der dazu konfiguriert ist, im Falle eines Differentialfehlers zwischen dem ersten Strompfadkreislauf und dem zweiten Strompfadkreislauf ein Differentialfehlersignal zu erzeugen, wobei der Transformator mit einer Schaltschnittstelle (63) der elektronischen Schaltung (43c; 43d) verbunden ist, die dazu konfiguriert ist, bei Vorhandensein des Differenzfehlersignals das Erkennungssignal zu erzeugen.

4. Vorrichtung nach einem der Ansprüche 1 bis 3, **dadurch gekennzeichnet, dass** der Schaltkreis (61) Folgendes umfasst:
- ein erstes Schaltelement (79), das einen Betätigungsverbindungspunkt (87) umfasst und einerseits mit dem ersten Eintrittsverbindungsanschluss (22) und andererseits mit einem ersten Ende (110) der Auslöserelaisspule (52) verbunden ist und bei Nichtvorhandensein eines vorbestimmten Signals an dem Betätigungsverbindungspunkt (87) eine blockierte Konfiguration zulässt, in der es das erste Ende (110) der Auslöserelaisspule (52) von dem ersten Eintrittsverbindungsanschluss (22) isoliert, und bei Vorhandenseins des vorbestimmten Signals an dem Betätigungsverbindungspunkt (87) eine Wechselkonfiguration zulässt, in der es das erste Ende (110) der Auslöserelaisspule (52) mit dem ersten Eintrittsverbindungsanschluss (22) verbindet;
- ein zweites Schaltelement (80), das einen Betätigungsverbindungspunkt (88) umfasst und einerseits mit dem zweiten Eintrittsverbindungsanschluss (23) und andererseits mit einem zweiten Ende (110a) der Auslöserelaisspule (52) verbunden ist und bei Nichtvorhandensein eines vorbestimmten Signals am Betätigungsverbindungspunkt (88) eine blockierte Konfiguration zulässt, in der es das zweite Ende (110a) der Auslöserelaisspule (52) von dem zweiten Eintrittsverbindungsanschluss (23) isoliert, und bei Vorhandensein des vorbestimmten Signals am Betätigungsverbindungspunkt (88) eine Wechselkonfiguration zulässt, in der es das zweite Ende (110a) der Auslöserelaisspule (52) mit dem zweiten Eintrittsverbindungsanschluss (23) verbindet;
- ein drittes Schaltelement (81), das einen Betätigungsverbindungspunkt (93) umfasst und einerseits mit dem ersten Ende (110) der Auslöserelaisspule (52) und andererseits mit der Schnittstelle (70) verbunden ist und bei Nichtvorhandensein eines vorbestimmten Signals am Betätigungsverbindungspunkt (93) eine Wechselkonfiguration zulässt, in der das erste Ende (110) der Auslöserelaisspule (52) mit der Schnittstelle (70) verbunden ist, und bei Vorhandensein des vorbestimmten Signals am Betätigungsverbindungspunkt (93) eine blockierte Konfiguration zulässt, in der das erste Ende (110) der Auslöserelaisspule (52) von der Schnittstelle (70) isoliert ist;
- ein viertes Schaltelement (82), das einen Betätigungsverbindungspunkt (94) umfasst und einerseits mit dem zweiten Ende (110a) der Auslöserelaisspule (52) und andererseits mit der Schnittstelle (70) verbunden ist und bei Nichtvorhandensein eines vorbestimmten Signals am Betätigungsverbindungspunkt (94) eine Wechselkonfiguration zulässt, in der das zweite Ende (110a) der Auslöserelaisspule (52) mit der Schnittstelle (70) verbunden ist, und bei Vorhandensein des vorbestimmten Signals am Betätigungsverbindungspunkt (94) eine blockierte Konfiguration zulässt, in der das zweite Ende (110a) der Auslöserelaisspule (52) von der Schnittstelle (70) isoliert ist.

5. Vorrichtung nach Anspruch 4, **dadurch gekennzeichnet, dass** die Schaltschnittstelle (63) dazu konfiguriert ist, am Ende einer vorbestimmten Dauer anhand des Erzeugens des Erkennungssignals ein Aktivierungssignal zu erzeugen, wobei die elektronische Schaltung (43c) dazu konfiguriert ist, das Erkennungssignal an den Betätigungsverbindungspunkt (93) des dritten Schaltelements (81) und an den Betätigungsverbindungspunkt (94) des vierten Schaltelements (82) anzulegen und das Aktivierungssignal an den Betätigungsverbindungspunkt (87) des ersten Schaltelements (79) und an den Betätigungsverbindungspunkt (88) des zweiten Schaltelements (80) anzulegen.

6. Vorrichtung nach einem der Ansprüche 4 oder 5, **dadurch gekennzeichnet, dass** das erste Schaltelement (79) und das zweite Schaltelement (80) jeweils einen Transistor (97) und einen Thyristor (98) umfassen.

7. Vorrichtung nach einem der Ansprüche 4 oder 5, **dadurch gekennzeichnet, dass** das dritte Schaltelement (81) und das vierte Schaltelement (82) jeweils einen Transistor (99) umfassen.

8. Vorrichtung nach einem der Ansprüche 1 bis 7, **dadurch gekennzeichnet, dass** das Kommunikationselement (96) ein Funkkommunikationselement ist.

9. Vorrichtung nach einem der Ansprüche 1 bis 8, **dadurch gekennzeichnet, dass** sie ein modulares Format hat und eine allgemeine quaderförmige Form mit zwei Hauptflächen (11, 12), jeweils einer linken Fläche (11) und einer rechten Fläche (12), und Seitenflächen, die sich von einer zur anderen der Hauptflächen erstrecken, mit einer Breite aufweist, d. h., der Abstand zwischen der linken Fläche (11) und der rechten Fläche (12) entspricht einer ganzen Zahl von Malen einer vorbestimmten Entfernung, die als Modul bezeichnet wird.

10. Vorrichtung nach einem der Ansprüche 1 bis 9, **dadurch gekennzeichnet, dass** das Verhältnis zwischen der Anzahl der Windungen der magnetischen Auslösespule (51) und der Auslöserelaisspule (52) zwischen 100 und 500 liegt.

## Claims

1. A protective apparatus for an alternating current electrical installation, having a first input connection terminal (22) for a first electrical pole, a second input connection terminal (23) for a second electrical pole different from the first electrical pole and a first output connection terminal (26) for the first electrical pole, each said connection terminal (22, 23, 26) being configured to receive a bare end section of an electrical cable or a tooth of a horizontal distribution comb; which apparatus includes:
- a first current path circuit between the first input connection terminal (22) and the first output connection terminal (26), including a fixed contact (31) and a movable contact (32);
- a actuation mechanism (50) for controlling the movable contact (32) having two stable positions, respectively a cutting-off position where the movable contact (32) is away from the fixed contact (31) and an engaging position where the movable contact (32) is bearing on the fixed contact (31);
- a lever (19) for manually acting on the actuation mechanism (50) in order to switch from the cutting-off position to the engaging position or from the engaging position to the cutting-off position;
- a compact member (44) including a magnetic triggering member (30) and a triggering relay (45), said magnetic triggering member (30) being formed by a magnetic triggering coil disposed around a movable core controlling a striker acting in the event of a short-circuit on the actuation mechanism (50) and forming a portion of the first current path circuit, said triggering relay (45) being formed by a triggering relay coil;
- an electronic circuit connected to the triggering relay coil; said electronic circuit (43a; 43b; 43c; 43d) includes an assembly (70-72; 63, 70-72; 63, 70-73) for determining the root means square value of the magnitude of the current passing in said magnetic triggering coil (51) from the signal present at the ends (110, 110a) of said triggering relay coil (52), implemented by an analogue-to-digital converter (71), by a calculation unit (72) and by an interface (70) disposed between the ends (110, 110a) of the triggering relay coil (52) and the converter (71), said interface (70) being configured to supply to an input port of said converter (71) an analogue signal exploitable by said converter (71) and corresponding to the voltage present between the two ends (110, 110a) of said triggering relay coil (52), said converter (71) being configured to produce digital values representative of the analogue signal provided by said interface (70); said calculation unit (72) being configured to produce, from said digital values representative of the analogue signal provided by said interface (70), digital values representative of the root mean square value of the magnitude of the current passing in said magnetic trigger coil (51); said calculation unit (72) being further connected to a communication member (96) and configured to communicate to said communication member (96) said digital values representative of the root mean square value of the magnitude of the current,
**characterised in that** the triggering relay coil (52) is disposed around said movable core, the magnetic trigger coil (51) and the trigger relay coil (52) being disposed around each other;
said protection apparatus being further configured so that the triggering relay coil (52) is used to provide said signal present at its ends (110, 110a) to said assembly (63, 70-72; 63, 70-73) for determining the root mean square value of the magnitude of the current passing in said magnetic triggering coil (51) as well as to drive said movable core (103) actuating said striker (102) acting on said acutation mechanism (50) to trigger the passage from said engaging position to the cutting-off position, said electronic circuit (43a; 43c; 43d) including a switching circuit (61) and being configured to produce a detection signal when predetermined current path conditions occur, said electronic circuit (43a; 43c; 43d) being configured so that in the absence of said detection signal the switching circuit (61) connects the triggering relay coil (52) to the interface (70) while it isolates the triggering relay coil (52) from each of said input connection terminals (22, 23), and such that in the presence of said detection signal the switching circuit (61) isolates the triggering relay coil (52) from the interface (70) then connects the triggering relay coil (52) to each of said input connection terminals (22, 23).

2. The apparatus according to claim 1, **characterised in that** the analogue-to-digital converter (71) and calculation unit (72) are implemented in a microcontroller (95).

3. The apparatus according to one of claims 1 or 2, **characterised in that** said apparatus has a second output connection terminal (27) for the second electrical pole, said output connection terminal (27) being configured to receive a stripped end section of an electrical cable or a tooth of a horizontal distribution comb; said apparatus including a second current path circuit between the second input connection terminal (23) and the second output connection terminal (27) and **in that** it includes a differential fault detection transformer (35) configured to produce a differential fault signal in the event of the presence of a differential fault between the first current path circuit and the second current path circuit, said transformer being connected to a switching interface (63) of said electronic circuit (43c; 43d) configured to produce said detection signal in the presence of said differential fault signal.

4. The apparatus according to any one of claims 1 to 3, **characterised in that** said switching circuit (61) includes:
- a first switching member (79) including a actuation connection point (87) and connected on the one hand to the first input connection terminal (22) and on the other hand to a first end (110) of the triggering relay coil (52), admitting in the absence of a predetermined signal at said actuation connection point (87) a blocked configuration where it isolates the first end (110) of the triggering relay coil (52) from the first input connection terminal (22) and admitting in the presence of said predetermined signal at said actuation connection point (87) a conductive configuration where it connects the first end (110) of the triggering relay coil (52) to the first input connection terminal (22);
- a second switching member (80) including a actuation connection point (88) and connected on the one hand to the second input connection terminal (23) and on the other hand to a second end (110a) of said triggering relay coil (52), admitting in the absence of a predetermined signal at said control connection point (88) a blocked configuration where it isolates the second end (110a) of the triggering relay coil (52) from the second input connection terminal (23) and admitting in the presence of said predetermined signal at said actuation connection point (88) a conductive configuration where it connects the second end (110a) of the triggering relay coil (52) to the second input connection terminal (23);
- a third switching member (81) including a actuation connection point (93) and connected on the one hand to the first end (110) of the triggering relay coil (52) and on the other hand to the interface (70), admitting in the absence of a predetermined signal at said actuation connection point (93) a conductive configuration where the first end (110) of the triggering relay coil (52) is connected to said interface (70) and admitting in the presence of said predetermined signal at said control connection point (93) a blocked configuration where the first end (110) of the triggering relay coil (52) is isolated from said interface (70);
- a fourth switching member (82) including a actuation connection point (94) and connected on the one hand to the second end (110a) of the triggering relay coil (52) and on the other hand to the interface (70), admitting in the absence of a predetermined signal at said actuation connection point (94) a conductive configuration where the second end (110a) of the triggering relay coil (52) is connected to said interface (70) and admitting in the presence of said predetermined signal at said control connection point (94) a blocked configuration where the second end (110a) of the triggering relay coil (52) is isolated from said interface (70).

5. The apparatus according to claim 4, **characterised in that** the switching interface (63) is configured to produce, after a predetermined duration from the production of said detection signal, an actuation signal, said electronic circuit (43c) being configured to apply said detection signal to the actuation connection point (93) of the third switching member (81) and to the actuation connection point (94) of the fourth switching member (82), and to apply said actuation signal to the actuation connection point (87) of the first switching member (79) and to the actuation connection point (88) of the second switching member (80).

6. The apparatus according to any one of claims 4 or 5, **characterised in that** the first switching member (79) and the second switching member (80) each include a transistor (97) and a thyristor (98).

7. The apparatus according to any one of claims 4 or 5, **characterised in that** the third switching member (81) and the fourth switching member (82) each include a transistor (99).

8. The apparatus according to any one of claims 1 to 7, **characterised in that** the communication member (96) is a radiofrequency communication member.

9. The apparatus according to any one of claims 1 to 8, **characterised in that** it is in modular format, generally parallelepipedal in shape with two main faces (11, 12), respectively a left face (11) and a right face (12), and lateral faces extending from one to the other of the main faces, with a width, that is to say the gap between the left face (11) and the right face (12) equal to an integer number of times a predetermined distance, called module.

10. The apparatus according to any one of claims 1 to 9, **characterised in that** the ratio between the number of turns of the magnetic triggering coil (51) and the triggering relay coil (52) is comprised between 100 and 500.
